# EUROPÄISCHE PATENTSCHRIFT

(11) **EP 1 500 341 B1**
(45) Veröffentlichungstag und Bekanntmachung des Hinweises auf die Patenterteilung: **26.11.2008**
(21) Anmeldenummer: 04016847.8
(22) Anmeldetag: 16.07.2004
(51) Int. Cl.: A43B 17/08, A43B 7/08, A43B 7/12

(54) **Schuh mit Belüftungseinrichtung**
Shoe with ventilating structure
Chaussure pourvue d'un dispositif de ventilation

(30) Priorität: 23.07.2003 AT 5212003
(43) Veröffentlichungstag der Anmeldung: 26.01.2005
(73) Patentinhaber: Dosenbach-Ochsner AG Schuhe und Sport, 8953 Dietikon (CH)
(72) Erfinder: Falle, Werner, Ing., 9400 Wolfsberg (AT)
(74) Vertreter: Secklehner, Günter

(56) Entgegenhaltungen:
- EP-A1- 1 159 884
- EP-A2- 0 350 103
- WO-A1-01/65958
- FR-A1- 2 521 407
- US-A- 5 010 661
- US-A- 5 809 665

## Beschreibung

Die Erfindung betrifft einen Schuh, wie im Oberbegriff des Anspruches 1 beschrieben.

Aus dem Dokument US 5,809,665 A ist ein Schuh, mit einer Sohle bestehend aus einer Laufsohle und einer mit dieser verbundenen Brandsohle und einem mit der Sohle verbundenen Schuhoberteil bekannt, der eine Belüftungseinrichtung für einen Schuhinnenraum aufweist. Eine Fußbetteinlage ist in einem Fersenbereich mit einer zur Brandsohle offene Pumpkammer versehen die über zumindest einem Strömungskanal mit einer in einem Vorfußbereich ausgebildeten Ventilationszone strömungsverbunden ist. Eine Elastizität der Fußbetteinlage bewirkt durch die Be- und Entlastung bei einer Gehbewegung eine Kontraktion und Extraktion der Pumpkammer wodurch eine Luftumwälzung zur Belüftung eines Fußes im Schuhinnenraum erzeugt wird.

Das Dokument FR 2 521 407 A offenbart einen Schuh mit einer Laufsohle und einer mit dieser verbundenen, eine Aufstandsfläche für einen Fuß ausbildenden elastischen Innensohle, mit an deren Unterseite angeordneten Strömungskanälen und mit in Richtung des Schuhinnenraumes führenden Belüftungskanälen und mit einem mit der Sohle verbundenen Schuhoberteil. Im Archilles- und Fersenbereich ist am Schuhoberteil eine, einen Lufteinströmkanal für eine Frischluftzufuhr ausbildende, in Richtung einer Einstiegsöffnung des Schuhoberteils hochgeführte Vorsatzschale angeordnet die eine Einströmöffnung ausbildet.

Aus dem Dokument US 5,010,661 A ist ein Schuh bestehend aus einer Laufsohle und einem Schuhoberteil und einer im Schuhinnenraum angeordneten, eine Aufstandsfläche für den Fuß ausbildende, elastischen Fußauflage bekannt. Diese weist in einem Fersenbereich eine an einer Unterseite ausgebildete Pumpkammer auf, die über Strömungskanäle mit Austrittsöffnungen in einem Vorfußbereich an der Oberseite der Fußauflage strömungsverbunden ist. Eine Luftzufuhr zur Pumpkammer erfolgt aus dem Schuhinnenraum über eine Einströmöffnung, die in einem fersenseitigen Stimendbereich der Fußauflage vorgesehen ist und die über einen Strömungskanal mit der Pumpkammer verbunden ist.

Ein weiteres Dokument, EP 0 350 103 A2, offenbart einen Schuh, bestehend aus einem Außenschuh und einem Innenschuh, wobei der Innenschuh eine den Fuß umfassende innere Schale ausbildet die bei Gewichtsbelastung eine Relativbewegung, in Folge einer elastischen Verformbarkeit ausführt und damit eine Pumpbewegung in einem frischluftversorgten Zwischenraum bewirkt wird, der über in der Außenschale angeordnete Be- und Entlüftungselemente mit der Umgebungsatmosphäre strömungsverbunden ist. Die Be- und Entlüftungselemente sind mittels federbelasteter Strömungsblenden als Einström- oder Ausströmelemente ausgebildet wodurch im Schuhinnenraum ein Belüftungsstrom für einen Fuß erreicht wird.

Das Dokument WO 01/65958 A1 offenbart einen Schuh mit einer Sohle und einem mit dieser verbundenen Oberschuh und einer im Innenschuh angeordneten federelastischen Fußauflage, die im Fersenbereich beabstandet zur Sohle verläuft wodurch eine Pumpkammer geschaffen ist welche über Einströmöfnungen in der Fußauflage mit dem Schuhinnenraum strömungsverbunden ist. Eine Luftzufuhr zur Pumpkammer bildet ei Strömungskanal durch eine Doppelwandigkeit des Oberschuh im Fersenbereich.

Aus der EP 0 594 518 A1 ist ein Schuhartikel, insbesondere Arbeits- und/oder Sicherheitsschuh einer Luftzirkulationsvornchtung bekannt, wonach diese in einer Laufsohle integriert ist und im wesentlichen durch einen hohlen, geschlossenen Körper, der wenigstens teilweise verformbar ist und mit einem Lufteinlassstutzen verbunden ist, gebildet ist, und ein Strömungskanal in den Innenraum des Schuhartikels führt, der durch einen Luftauslassschlauch variabler Länge gebildet ist. Die Vorrichtung ist an einer Brandsohle des Schuhartikels mittels einer Schnellanbringungsvorrichtung fixiert. Der Lufteinlassstutzen ist in einem Absatz der Laufsohle mit einer Öffnung in der Aufstandsfläche der Laufsohle angeordnet, wodurch bei Verschmutzungen Störungen in der Luftversorgung nicht auszuschließen sind.

Aufgabe der Erfindung ist es, einen Schuh mit einer Belüftungseinrichtung zu schaffen, die eine störungsfreie Luftversorgung gewährleistet und bei der ein Eindringen von Schmutz, Feuchtigkeit und auch Bakterien und Viren in einen Schuhinnenraum wirkungsvoll verhindert wird.

Diese Aufgabe der Erfindung wird durch die im Kennzeichenteil des Anspruches 1 wiedergegebenen Merkmale erreicht. Der überraschende Vorteil dabei ist, dass damit eine wirkungsvolle Belüftung des Schuhinnenraumes mit einer den Tragekomfort des Schuh maßgeblich steigernden Fußbetteinlage erreicht wird und zusätzliche Luftverteileinrichtungen nicht erforderlich sind.

Vorteilhaft ist jedoch auch eine Ausbildung nach Anspruch 2, weil dadurch eine gleichmäßige flächige Verteilung eines Luftstroms im sensiblen Vorfußbereich erreicht wird.

Es sind aber auch Ausbildungen gemäß den Ansprüchen 3 und 4 von Vorteil, wodurch ein auf etwaige Einsatzbedingungen des Schuh abgestimmte Materialwahlmöglichkeit gegeben ist.

Möglich ist dabei auch eine Ausbildung nach Anspruch 5, wodurch eine, die Ventilationszone umfassende, gegenüber der Brandsohle dichtende Anlage der Fußbetteinlage erreicht wird und dies zu einer Konzentration des Luftstroms im Vorfußbereich führt und eine Vereinfachung des Fertigungsvorganges zur Herstellung der Formlage mit der Ventilationszone erreicht wird.

Von Vorteil ist auch eine Ausbildung nach Anspruch 6, weil durch die Verwendung Leder, Kork oder Textilstoff als unmittelbare Kontaktzone zum Fuß in Verbindung mit der Fußbelüftung das Fußbettklima und damit der Tragekomfort des Schuh verbessert wird.

Die vorteilhafte Weiterbildung, wie im Anspruch 7 beschrieben, gewährleistet durch den ständig wechselnden Auflagerdruck im Fersenbereich während der Gehbewegung eine permanente Luftzufuhr und Ventilation.

Gemäß der im Anspruch 8 beschriebenen vorteilhaften Weiterbildung wird ein unmittelbarer Kontakt des Einströmkanals mit dem den Schuh umgebenden Schmutz weitestgehend verhindert und die Belüftung nicht beeinträchtigt.

Die in den Ansprüchen 9 und 10 gekennzeichneten vorteilhaften Ausbildungen gewährleisten geringe Strömungswiderstände, wodurch die Luftzirkulation verbessert wird.

Möglich ist auch eine vorteilhafte Ausbildung, wie im Anspruch 11 beschrieben, wodurch zusätzliche Elemente, wie Leitungsschläuche etc., eingespart werden und fertigungstechnisch und kostenmäßig Vorteile erzielt werden.

Gemäß der im Anspruch 12 beschriebenen vorteilhaften Ausbildung wird auch bei hoher Belastung des Absatzes eine Querschnittsveränderung des Einströmkanals wirkungsvoll verhindert.

Schließlich ist auch eine Ausbildung nach Anspruch 13 von Vorteil, weil dadurch wirkungsvoll das Eindringen von Verunreinigungen, wie Feuchtigkeit, Schmutz, Öl, Fett, aber auch von Bakterien und Viren, wirkungsvoll verhindert wird.

Zum besseren Verständnis der Erfindung wird diese anhand des in der Figur gezeigten Ausführungsbeispieles näher erläutert.

Es zeigt:
- Fig. 1: einen erfindungsgemäßen Schuh mit einer Belüftungseinrichtung, in Ansicht, geschnitten.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

In der Fig. 1 ist ein Schuh 1 mit einer aus einer Laufsohle 2 und einer Brandsohle 3 gebildeten Sohle 4 und mit einem mit der Sohle 4 verbundenem Schuhoberteil 5, der einen Schuhinnenraum 6 umgrenzt, gezeigt. Auf der Brandsohle 3 ist eine an die anatomische Ausbildung einer Fußsohle etwa angepasste Fußbetteinlage 7 aufgelagert, wobei auf eine Verbindung, z.B. durch Klebung, vielfach verzichtet wird, um die Fußbetteinlage 7 gegebenenfalls bei einer Beschädigung bzw. Abnutzung einfach auswechseln zu können.

Die Fußbetteinlage 7 ist in einem bevorzugten Ausführungsbeispiel wie gezeigt zweilagig, durch eine Formlage 8 und eine Decklage 9 gebildet. Bevorzugt besteht die Formlage 8 aus einem Kunststoff-Spritzteil, insbesondere aus Polyurethan, mit geschlossenzelliger Oberflächenausbildung. Auf der Formlage 8, auf einer dem Schuhinnenraum 6 zugewandten Oberseite 10, ist die Decklage 9, die bevorzugt aus einem Leder gebildet ist, angeordnet und mit dieser über eine Kleberschicht 11 verbunden.

Selbstverständlich ist auch eine einlagige geformte Fußbetteinlage 7 z.B. aus Kunststoff, Kork, verpresstem Ledergranulat etc. für den erfindungsgemäßen Schuh 1 möglich wie auch die Kombination derartiger Materialien mit der Decklage 9.

Die Laufsohle 2 ist ebenfalls in einer bevorzugten Ausbildung als Kunststoff-Spritzteil mit entsprechender, dem Verwendungszweck des Schuhs angepasster Profilierung auf einer Aufstandsfläche 12 und Formgebung zur Ausbildung eines Absatzes 13 gefertigt. Weiters ist die Laufsohle 2 zur Erzielung einer elastischen Nachgiebigkeit der Brandsohle 3 zugewandt, mit durch Stege 14 unterteilte Kammern 15 versehen, die gleichermaßen einen Luftpolster in der Laufsohle 2 ausbilden.

Die Befestigung der Sohle 4 mit dem Schuhoberteil 5 kann nach den verschiedenen, auf dem Gebiet der Schuherstellung bekannten Stand der Technik, z.B. durch Nähen, Kleben, Umformen etc. erfolgen.

Die auf der Brandsohle 3 aufgelegte Fußbetteinlage 7 weist nun in einem Fersenbereich 16 eine der Brandsohle 3 zugewandt offene Luftkammer 17 auf, die über in der Brandsohle 3 angeordnete Bohrungen 18 mit einer oder mehreren der Kammern 15 für einen Luftstrom, gemäß - Pfeile 19 -, strömungsverbunden ist. Im Absatz 13 ist eine Einströmöffnung 20 ausgebildet, über die die Kammer 15 mit der den Schuh 1 umgebenden Atmosphäre strömungsverbunden ist. Diese Einströmöffnung 20 wird durch ein mit einer Bohrung 21 versehenes Hülsenelement 22 gebildet, welches zwischen einer Stirnfläche 23 der Laufsohle 2 bzw. des Absatzes 13 und der Kammer 15 verlaufend, in einem Endsteg 24 des Absatzes 13 unmittelbar einer Unterseite der Brandsohle benachbart, angeordnet ist. Damit ist die Einströmöffnung 20 nicht im unmittelbaren Bereich der Aufstandsfläche 12, wodurch die Verschmutzungsgefahr stark reduziert wird.

Die Formeinlage 8 weist nunmehr in einem Vorfußbereich 25 einen Durchbruch 26 auf, in dem zur Ausbildung einer Ventilationszone 27 eine Gitter- oder Netzlage 28, insbesondere aus einem faserverstärktem Gewebe oder Gewirke aus Kunststoff, angeordnet ist. Insbesondere wird die Gitter- oder Netzlage 28 in dem entsprechenden Bereich bei der Herstellung der Formlage 8 in ein Spritzwerkzeug eingelegt und im Randbereich durch das nachträgliche Einbringen des die Formlage 8 bildenden Kunststoffschaums mit dieser thermisch verbunden.

Diese durch den Durchbruch 26 festgelegte Ventilationszone 27 mit der Gitter- oder Netzlage 28 ist nun mit zumindest einem an einer der Brandsohle 3 zugewandten Unterseite 29 der Formlage 8 verlaufenden nutförmigen Strömungskanal 30 mit der Pumpkammer 17 strömungsverbunden, um damit die in der Pumpkammer 17 eingeströmte Luft bei einer Kompression der Luftkammer 17 - wie sie beim Gehen durch wechselnden Auflagerdruck - gemäß Pfeil 31 - eines Fußes 32 erreicht wird - in den Bereich der Ventilationszone 27 über den Strömungskanal 30 weitergeleitet. Eine die Bohrung 21 des Hülsenelementes 22 in einem der Kammer 15 zugewandtem Endbereich 33 überdeckende mikroporöse Membrane 34 aus einem Gewebe, Gewirke, Folie etc. gewährleistet einen freien Luftdurchtritt in die Kammer 15, verhindert jedoch damit wirkungsvoll das Eindringen von, Feuchtigkeit und Verunreinigungen.

Möglich ist weiters die Membrane 34 als sog. Rückstromsperre auszubilden um ein Ausströmen der Luft aus der Kammer 15 entgegen der Einströmrichtung zu verhindern, wodurch eine Wirkungssteigerung der Belüftung des Schuhinnenraumes 6 erreicht wird.

Weiters ist es möglich die Membran 34 zur Verhinderung des Eindringens von, Bakterien oder Viren aus einem antimikrobielles Gewebe oder Gewirke zu bilden. Darüber hinaus ist die Einströmöffnung 20 in einem Abstand 35 zu der vom Absatz 13 gebildeten Aufstandsfläche 12 angeordnet, der gering kleiner einer Höhe 36 des Absatzes 13 ist und verläuft eine durch die Bohrung 21 gebildete Strömungsrichtung etwa parallel zur Aufstandsfläche 12, wodurch ebenfalls ein weiterer Schutz vor dem Eindringen der vorerwähnten Verunreinigen gegeben ist. Im übrigen ist die Membran 34 wie bereits erwähnt mikroporös, wodurch flüssige Verunreinigungen aufgrund ihrer Molekulargröße am Eindringen gehindert sind.

Zur Belüftung des Schuhinnenraumes 6 und somit des Fußes 32 auf einer Sohlenfläche 37 sind im Bereich der Ventilationszone 27 in der Decklage 9 in einem vorgegebenen Raster Durchbrüche 38, z.B. durch Stanzung hergestellte Löcher, bevorzugt mit einem Durchmesser zwischen 0,5 mm und 2,0 mm, vorgesehen, über die die aus der Luftkammer 17 und durch den Strömungskanal 30 wobei zur gleichmäßigen Versorgung der Ventilationszone 27 mit der Luft - gemäß Pfeile 19 - mehrere der Strömungskanäle 30 in der Formlage 8 vorgesehen sind.

Der Ordnung halber sei abschließend darauf hingewiesen, dass zum besseren Verständnis des Aufbaus des erfindungsgemäßen Systems dessen Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

### Bezugszeichenaufstellung

- 1: Schuh
- 2: Laufsohle
- 3: Brandsohle
- 4: Sohle
- 5: Schuhoberteil

- 6: Schuhinnenraum
- 7: Fußbetteinlage
- 8: Formlage
- 9: Decklage
- 10: Oberseite

- 11: Kleberschicht
- 12: Aufstandsfläche
- 13: Absatz
- 14: Steg
- 15: Kammer

- 16: Fersenbereich
- 17: Pumpkammer
- 18: Bohrung
- 19: Pfeil
- 20: Einströmöffnung

- 21: Bohrung
- 22: Hülsenelement
- 23: Stirnfläche
- 24: Endsteg
- 25: Vorfußbereich

- 26: Durchbruch
- 27: Ventilationszone
- 28: Gitter- oder Netzlage
- 29: Unterseite
- 30: Strömungskanal

- 31: Pfeil
- 32: Fuße
- 33: Endbereich
- 34: Membrane
- 35: Abstand

- 36: Höhe
- 37: Sohlenfläche
- 38: Durchbruch

## Patentansprüche

1. Schuh (1) mit einer aus einer Laufsohle (2) und einer mit dieser verbundenen Brandsohle (3) gebildeten Sohle (4) und einem mit dieser verbundenen Schuhoberteil (5), und mit einer Belüftungseinrichtung für einen Schuhinnenraum (6), und mit einer im Schuhinnenraum (6) durch zumindest eine Formlage (8) gebildeten Fußbetteinlage (7), die in einem Fersenbereich (16) eine zur Brandsohle (3) offene Pumpkammer (17) und in einem Vorfußbereich (25) eine über zumindest einen Strömungskanal (30) verbundene Ventilationszone (27) aufweist, wobei die Pumpkammer (17) über eine Einströmöffnung (20) mit der Umgebungsatmosphäre des Schuh (1) strömungsverbunden ist, **dadurch gekennzeichnet, dass** die Einströmöffnung (20) durch ein mit einer Bohrung (21) versehenes, in einem Endsteg (24) eines Absatzes (13), unmittelbar benachbart einer Unterseite der Brandsohle (3) angeordnetes Hülsenelement (22) gebildet ist und die Bohrung (21) durch eine luftdurchlässige, mikroporöse Membrane (34) in einem der Pumpkammer (17) zugewandten Endbereich (33) des Hülsenelementes (22) überdeckt ist.

2. Schuh nach Anspruch 1, **dadurch gekennzeichnet, dass** die Fußbetteinlage (7) mehrlagig, bevorzugt aus der Formlage (8) und einer mit dieser verbundenen Decklage (9) gebildet ist und in der Formlage (8) die Ventilationszone (27) durch eine Gitter- oder Netzlage (28) aus faserverstärktem Gewebe oder Gewirke aus Kunststoff ausgebildet ist in deren Bereich in der Decklage (9) die Ventilationszone (27) mit dem Schuhinnenraum (6) verbindende Durchbrüche (38) angeordnet sind.

3. Schuh nach Anspruch 1 oder 2, **dadurch gekennzeichnet, dass** die Formlage (8) aus einem geschlossenzelligem Kunststoff, insbesondere aus Polyurethan, gebildet ist.

4. Schuh nach Anspruch 1 oder 2, **dadurch gekennzeichnet, dass** die Formlage (8) aus gebundenem Kork-, Leder- oder Kunststoff Recyclinggranulat gebildet ist.

5. Schuh nach Anspruch 2, **dadurch gekennzeichnet, dass** die Gitter- oder Netzlage (28) in einem Durchbruch (26) der Formlage (8) integriert und in einem Randbereich eingeformt angeordnet ist.

6. Schuh nach Anspruch 2, **dadurch gekennzeichnet, dass** die Decklage (9) aus einer Leder-, Textil- oder Korklage gebildet ist.

7. Schuh nach einem oder mehreren der vorhergehenden Ansprüche, **dadurch gekennzeichnet, dass** in einem Fersenbereich in der Formlage (8) eine der Brandsohle (3) zugewandt offene Pumpkammer (17) angeordnet ist.

8. Schuh nach einem oder mehreren der vorhergehenden Ansprüche, **dadurch gekennzeichnet, dass** die Einströmöffnung (20) einen etwa parallel zu einer Aufstandsfläche (12) verlaufenden Kanal ausbildet.

9. Schuh nach Anspruch 8, **dadurch gekennzeichnet, dass** der Kanal in einem stirnendigen Endsteg (24) der Laufsohle (2) angeordnet ist und mit zumindest einer der Brandsohle (3) zugewandt offenen Kammer (15) strömungsverbunden ist.

10. Schuh nach Anspruch 9, **dadurch gekennzeichnet, dass** in der Brandsohle (3) zumindest eine die Kammer (15) mit der Pumpkammer (17) verbindende Bohrung (18) angeordnet ist.

11. Schuh nach einem oder mehreren der vorhergehenden Ansprüche, **dadurch gekennzeichnet, dass** der die Pumpkammer (17) mit der Ventilationszone (27) verbindende Strömungskanal (30) durch zumindest eine nutförmige Vertiefung in einer der Brandsohle (3) zuwandten Unterseite (29) der Formlage (8) gebildet, insbesondere eingeformt ist.

12. Schuh nach einem oder mehreren der vorhergehenden Ansprüche, **dadurch gekennzeichnet, dass** der Kanal durch eine Bohrung (21) eines, eine Stirnfläche (23) der Laufsohle (2) im Absatzbereich mit der Kammer verbindendes Hülsenelement (22) gebildet ist.

13. Schuh nach einem oder mehreren der vorhergehenden Ansprüche, **dadurch gekennzeichnet, dass** die Membrane (34) durch ein antimikrobielles Gewebe oder Gewirke gebildet ist.

## Claims

1. Shoe (1) with a sole (4) comprising a running sole (2) and an insole (3) joined to it, and a shoe upper (5) joined to the latter, and with a ventilating device for a shoe interior (6), and with a foot-bed insert (7) formed by at least one moulded layer (8) in the shoe interior (6) which has a pumping chamber (17) in a heel region (16) open towards the insole (3) and a ventilation zone (27) in a front foot region (25) connected via at least one flow passage (30), and the pumping chamber (17) has a flow connection to the ambient atmosphere around the shoe (1) via an inlet orifice (20), **characterised in that** the inlet orifice (20) is provided in the form of a tubular element (22) incorporating a bore (21) disposed in a terminal web (24) of a heel (13) immediately adjacent to a bottom face of the insole (3), and the bore (21) is overlapped by an air-permeable, micro-porous membrane (34) in an end region (33) of the tubular element (22) facing the pumping chamber (17).

2. Shoe as claimed in claim 1, **characterised in that** the foot-bed insert (7) is multilayered and preferably comprises the moulded layer (8) and a top layer (9) joined to it, and the ventilation zone (27) in the moulded layer (8) is provided in the form of a lattice or netting layer (28) of fibre-reinforced fabric or knitted fabric of plastic in the region of which orifices (38) are provided in the top layer (9) connecting the ventilation zone (27) to the shoe interior (6).

3. Shoe as claimed in claim 1 or 2, **characterised in that** the moulded layer (8) is made from a closed-cell plastic, in particular polyurethane.

4. Shoe as claimed in claim 1 or 2, **characterised in that** the moulded layer (8) is made from bonded cork, leather or recycled plastic granulate.

5. Shoe as claimed in claim 2, **characterised in that** the lattice or netting layer (28) is integrated in an orifice (26) of the moulded layer (8) and is integrally moulded in a peripheral region.

6. Shoe as claimed in claim 2, **characterised in that** the top layer (9) is made from a leather, textile or cork layer.

7. Shoe as claimed in one or more of the preceding claims, **characterised in that** an open pumping chamber (17) is disposed in a heel region in the moulded layer (8) facing the insole (3).

8. Shoe as claimed in one or more of the preceding claims, **characterised in that** the inlet orifice (20) forms a passage extending approximately parallel with a standing surface (12).

9. Shoe as claimed in claim 8, **characterised in that** the passage is disposed in an endface terminal web (24) of the running sole (2) and has a flow connection to at least one open chamber (15) facing the insole (3).

10. Shoe as claimed in claim 9, **characterised in that** at least one bore (18) is provided in the insole (3) connecting the chamber (15) to the pumping chamber (17).

11. Shoe as claimed in one or more of the preceding claims, **characterised in that** the flow passage (30) connecting the pumping chamber (17) to the ventilation zone (27) is formed by at least one groove-shaped recess which is moulded in particular into a bottom face (29) of the moulded layer (8) facing the insole (3).

12. Shoe as claimed in one or more of the preceding claims, **characterised in that** the passage is formed by a bore (21) of a tubular element (22) connecting an end face (23) of the running sole (2) in the heel region to the chamber.

13. Shoe as claimed in one or more of the preceding claims, **characterised in that** the membrane (34) is provided in the form of an anti-microbial fabric or knitted fabric.

## Revendications

1. Chaussure (1) avec une semelle (4) formée par une semelle de marche (2) et une semelle intérieure (3) reliée à celle-ci, et avec une partie supérieure de chaussure (5) reliée à celle-ci, et avec une installation de ventilation pour un espace intérieur de chaussure (6), et avec une semelle orthopédique (7) formée dans l'espace intérieur (6) de la chaussure par au moins une couche moulée (8), qui présente dans une zone de talon (16) une chambre de pompage (17) ouverte vers la semelle intérieure (3) et dans une zone de pied avant (25) une zone de ventilation (27) reliée par au moins un canal d'écoulement (30), où la chambre de pompage (17) est en liaison d'écoulement par une ouverture d'afflux (20) avec l'atmosphère environnante de la chaussure (1), **caractérisée en ce que** l'ouverture d'afflux (20) est formée par un élément de douille (22) muni d'un perçage (21), disposé dans une nervure d'extrémité (24) d'un talon (13) de manière directement avoisinant à un côté inférieur de la semelle intérieure (3), et le perçage (21) est recouvert par une membrane microporeuse perméable à l'air (34) dans une zone d'extrémité (33) de l'élément de douille (22) orientée vers la chambre de pompage (17).

2. Chaussure selon la revendication 1, **caractérisée en ce que** la semelle orthopédique (7) est réalisée en plusieurs couches, de préférence par la couche moulée (8) et une couche de recouvrement (9) reliée à celle-ci, et que dans la couche moulée (8), la zone de ventilation (27) est réalisée par une couche de grille ou de filet (28) en tissu ou tricot renforcé par des fibres, en matériau synthétique, dans la zone de laquelle, dans la couche de recouvrement (9), sont disposés des perçages (38) reliant la zone de ventilation (27) à l'espace intérieur de chaussure (6).

3. Chaussure selon la revendication 1 ou 2, **caractérisée en ce que** la couche moulée (8) est réalisée par un matériau synthétique à alvéoles fermées, en particulier en polyuréthane.

4. Chaussure selon la revendication 1 ou 2, **caractérisée en ce que** la couche moulée (8) est formée par des granulés recyclés en liège, cuir ou matériau synthétique.

5. Chaussure selon la revendication 2, **caractérisée en ce que** la couche de grille ou de filet (28) est intégrée dans un perçage (26) de la couche moulée (8) et est rapportée par formage dans une zone de bord.

6. Chaussure selon la revendication 2, **caractérisée en ce que** la couche de recouvrement (9) est formée par une couche de cuir, de textile ou de liège.

7. Chaussure selon l'une ou plusieurs des revendications précédentes, **caractérisée en ce que**, dans une zone de talon dans la couche moulée (8), il est disposée une chambre de pompage ouverte (17) orientée vers la semelle intérieure.

8. Chaussure selon l'une ou plusieurs des revendications précédentes, **caractérisée en ce que** l'ouverture d'afflux (20) réalise un canal s'étendant à peu près parallèlement à une face d'appui (12).

9. Chaussure selon la revendication 8, **caractérisée en ce que** le canal est disposé dans une nervure d'extrémité (24) au côté frontal de la semelle de marche (2) et qu'il est en liaison d'écoulement avec au moins une chambre ouverte (15) orientée vers la semelle intérieure (3).

10. Chaussure selon la revendication 9, **caractérisée en ce qu'**il est disposé dans la semelle intérieure (3) au moins un perçage (18) reliant la chambre (15) à la chambre de pompage (17).

11. Chaussure selon l'une ou plusieurs des revendications précédentes, **caractérisée en ce que** le canal d'écoulement (30) reliant la chambre de pompage (17) à la zone de ventilation (27) est réalisé, en particulier formé, par au moins un creux en forme de rainure dans un côté inférieur (29) de la couche moulée (8) orienté vers la semelle intérieure (3).

12. Chaussure selon l'une ou plusieurs des revendications précédentes, **caractérisée en ce que** le canal est formé par un perçage (21) d'un élément de douille (22) reliant une face frontale (23) de la semelle de marche (2) dans la zone du talon à la chambre.

13. Chaussure selon l'une ou plusieurs des revendications précédentes, **caractérisée en ce que** la membrane (34) est formée par un tissu ou tricot anti-microbien.
